# EUROPÄISCHE PATENTSCHRIFT

(11) **EP 0 621 002 B1**
(45) Veröffentlichungstag und Bekanntmachung des Hinweises auf die Patenterteilung: **22.12.1999**
(21) Anmeldenummer: 93112928.2
(22) Anmeldetag: 22.12.1989
(51) Int. Cl.: A47K 3/22

(54) **Bade- und Duscheinrichtung mit einer Badewanne und einer zugeordneten Duschabtrennung**
Bath and shower device comprising a bath tub with a shower partition
Dispositif de bain et douche comprenant une baignoire avec des parois pour former une cellule de douche

(30) Priorität: 23.12.1988 DE 3843510; 23.12.1988 DE 3843512
(43) Veröffentlichungstag der Anmeldung: 26.10.1994
(62) Teilanmeldung aus: 90900858.3
(73) Patentinhaber: Hüppe GmbH & Co., D-26160 Bad Zwischenahn (DE)
(72) Erfinder: Pauley, Bettina, D-26131 Oldenburg (DE); Steinert, Hans-Joachim, D-26209 Sandkrug (DE); Kirschning, Thomas, D-26121 Oldenburg (DE); Stammeier, Jobst, D-26135 Oldenburg (DE)
(74) Vertreter: Brügge, Jürgen

(56) Entgegenhaltungen:
- CH-A- 569 462
- DE-A- 1 949 739
- DE-A- 3 509 732
- DE-B- 1 283 469
- FR-A- 923 768
- US-A- 1 815 291
- US-A- 2 079 770

## Beschreibung

Die Erfindung betrifft eine Duschabtrennung, mit zwei Baueinheiten aus je zwei über senkrechte Achsen gelenkig miteinander verbundenen ersten und zweiten Segmenten, von denen die ersten Segmente mittels je einer schwenkbaren Wandaufhängung wandseits befestigbar sind, während die zweiten Segmente im geschlossenen Zustand der Duschabtrennung aneinanderstoßen und somit eine geschlossene Duschkabine oberhalb einer Badewanne bilden.

Aus DE-U 7 838 258 und DE-U 1 997 830 (= FR-A 1 563 193) sind Bade- und Duscheinrichtungen bekannt, bei denen die Standfläche am Boden der Badewanne an einem Ende der Badewanne vorgesehen ist. Die Bewegungsfreiheit des Benutzers ist dort eingeengt. Außerdem kann der Benutzer nur an dem der Standfläche gegenüberliegenden Ende eine bequeme Rückenlage einnehmen. Die Duschabtrennung bei einer solchen Bade- und Duscheinrichtung kann ein Duschvorhang oder auch eine an sich bekannte, aus mehreren gelenkig miteinander verbundenen Segmenten bestehende feste Abtrennung sein. Bei einer festen Duschabtrennung sind die Segmente jedenfalls an einer Wand schwenkbar befestigt. Allerdings sind diese bekannten, festen Duschabtrennungen nur in Eckbereichen einsetzbar, wodurch wiederum die Bewegungsfreiheit des Benutzers eingeengt ist. Die Segmente der Duschabtrennung bieten im übrigen kaum einen Halt, wenn ein Benutzer in der Badewanne einmal ausrutschen sollte, nicht eben selten kommt es zu Verletzungen in solchen Fällen.

Ähnliche, oberhalb von im Eckbereich von Badezimmern angeordneten Badewannen vorgesehene Duschabtrennungen werden einseitig an einer Wand im Bereich der Schmalseite der Badewanne befestigt (DE-PS 23 14 446 und DE-PS 29 02 550). Im aufgeklappten Zustand der Duschabtrennung wird das der Wandaufhängung abgekehrte Trennelement gegen die benachbarte Wand geschwenkt, so daß sich in einem Bereich der Badewanne eine geschlossene Duschkabine ergibt. Nachteilig bei solchen Duschabtrennungen ist, daß sie zum einen nur in Eckbereichen von Badezimmern anwendbar sind, und zum anderen die Duschkabine nur im Endbereich der langgestreckten Badewanne darstellbar ist, wo normalerweise keine ebene, und damit sichere Standfläche für den Benutzer zur Verfügung steht.

Weiterhin ist es bekannt (EP-B1-0 161 313), im Bereich des freien Längsrandes einer vor einer Raumwand aufgestellten Badewanne eine Tragsäule anzuordnen, an dieser eine Duschabtrennung aus mehreren gelenkig miteinander verbundenen Trennelementen aufzuhängen und die beiden freien Enden gegen die Raumwand zu schwenken, um eine geschlossene Duschkabine zu erzielen. Mit dieser Duschabtrennung kann die Duschkabine zwar auch im mittleren, vorwiegend ebenen Bereich einer Badewanne hergestellt werden, jedoch muß zur Halterung der Duschabtrennung am Längsrand der Badewanne eine entsprechende Befestigungsmöglichkeit gefunden werden, und in vielen Fällen wirkt eine solche Tragsäule auch störend.

Aus der DE-AS 1 283 469 ist bereits ein Vorhanggestell für Duschanlagen bekannt, das aus zwei an einer Wand befestigten Einheiten mit je einem ersten Teil und einem zweiten Teil besteht. Die jeweiligen zweiten Teile können um waagerechte Achsen auf das erste Teil beklappt werden, damit die beiden Einheiten im unbenutzten Zustand der Dusche raumsparend vor die Wand geklappt werden können. Sind die beiden Teile der Einheiten ausgeklappt, so werden sie durch eine verschiebbare Muffe an den Enden miteinander verbunden und bilden somit einen Duschraum U-förmig umspannende Vorhangschiene, auf der Vorhänge zur Schließung des Duschraumes verschoben werden können.

Ferner ist es bekannt (US-PS 19 90 871), eine Duschabtrennung aus mehreren gelenkig miteinander verbundenen Trennelementen frei aufzustellen. Ein Haupttrennelement der Duschabtrennung im mittleren Bereich wird auf geeignete Weise aufgestellt und bildet eine Rückwand. An dieser sind beiderseits mehrgliedrige, durch Scharniere gelenkig miteinander verbundene, gerade Trennelemente aufgehängt, die sich mit ihren freien Seitenkanten zur Bildung einer geschlossenen Duschkabine treffen. Auch in diesem Fall ist eine stabile Befestigung des Haupttrennelementes schwierig, und außerdem sind zur Bildung der geschlossenen Duschkabine neben dem Haupttrennelement eine große Anzahl von schwenkbaren Trennelementen - im vorliegenden Beispiel je zweimal vier schwenkbare Elemente - erforderlich.

Schließlich ist es bekannt (FR-A-15 63 193), zwei separate Baueinheiten mit je zwei über senkrechte Achsen schwenkbar miteinander verbundenen festen, d. h. formsteifen Trennelementen in einer Linie zum Abschluß einer Nische zur Bildung einer geschlossenen Duschkabine anzuordnen, wobei die beiden Baueinheiten zusammengeklappt vor eine Raumwand schwenkbar sind. Eine solche Anordnung ist nur bei einer Nischenlösung zu benutzen, nicht jedoch in Verbindung mit einer frei vor einer Raumwand oder dergleichen aufgestellten Badewanne zur Bildung eines Duschplatzes im Mittenbereich der Wanne.

Der vorliegenden Erfindung liegt die Aufgabe zugrunde, eine Duschabtrennung aus mehreren gelenkig über senkrechte Achsen miteinander verbundenen Segmenten derart auszubilden, daß bei einer sicheren Wandbefestigungsmöglichkeit sich eine Duschkabine an beliebiger Stelle einer Badewanne, insbesondere im mittleren Bereich einer langgestreckten Badewanne unterbringen läßt, ohne daß an der Badewanne besondere Befestigungsmöglichkeiten für die Duschabtrennung vorgesehen sein müssen.

Diese Aufgabe wird bei einer Duschabtrennung der eingangs genannten Art dadurch gelöst, daß die ersten Segmente der Baueinheiten gerade ausgebildet, mit ihren Wandaufhängungen im Abstand voneinander an ein und derselben, der Badewanne benachbarten Wand befestigbar sind, im geschlossenen Zustand der Duschabtrennung gegenüber der Wand einen Winkel von etwa 90° bilden und etwa parallel zueinander verlaufen, daß die mit ihren Seitenkanten aneinanderstoßenden zweiten Segmente gekrümmt sind und im geschlossenen Zustand der Duschabtrennung zusammen mit der Wand und den beiden ersten Segmenten die geschlossene Duschkabine bilden, und daß im geöffneten Zustand der Duschabtrennung die ersten und zweiten Segmente zusammengefaltet vor die Wand klappbar sind.

Durch die erfindungsgemäße Duschabtrennung läßt sich mit wenigen Segmenten eine abgerundete Duschkabine erzielen, die einen sehr großen Bewegungsspielraum für den Benutzer hergibt. Jedes der gekrümmten Segmente ist vorzugsweise als Viertelkreis ausgebildet.

Im folgenden wird die Erfindung anhand einer lediglich Ausführungsbeispiele darstellenden Zeichnung näher erläutert. In der Zeichnung zeigt
- Fig. 1: in einer Ansicht, aufgesetzt auf einer Badewanne, eine aus zwei Baueinheiten bestehende Duschabtrennung, wobei die durchgezogenen Linien die Duschabtrennung in Duschstellung zeigen, während die strichpunktierten Linien die Duschabtrennung in Ruhestellung zeigen,
- Fig. 2: die Duschabtrennung aus Fig. 1 in einer Draufsicht.

Eine Bade- und Duscheinrichtung weist eine Badewanne 1 und eine zugeordnete, an einer Wand 2 oberhalb des oberen Randes 3 der Badewanne 1 angebrachte Duschabtrennung 4 auf. Während die Badewanne 1 am Boden 5 eine ebene Standfläche 6 aufweist, besteht die Duschabtrennung 4 aus mehreren, gelenkig miteinander verbundenen Segmenten 7, die an der Wand 2 schwenkbar befestigt sind und aus einer aufgeklappten, eine Duschkabine bildenden Duschstellung, dargestellt in Fig. 2 in durchgezogenen Linien, in eine an der Wand 2 zusammengeklappte, die Badewanne 1 freigebende Ruhestellung, dargestellt in Fig. 2 in strichpunktierten Linien, und umgekehrt klappbar sind.

In entsprechender Anpassung an die Badewanne 1 gilt zunächst, daß im hier dargestellten Ausführungsbeispiel die Duschabtrennung 4 etwa in der Mitte der Badewanne 1 angeordnet ist. Generell gilt dabei, daß die Duschabtrennung 4 zwei Baueinheiten 11 umfaßt, die in Duschstellung mit der Wand 2, an der sie befestigt sind eine allseits geschlossene Duschkabine bilden. Dies ist in Fig. 2 für die Duschstellung in durchgezogenen Linien dargestellt.

Das in den Fig. 1 und 2 dargestellte, bevorzugte Ausführungsbeispiel einer Duschabtrennung 4 zeichnet sich nun zunächst dadurch aus, daß die Duschabtrennung 4 aus zwei separaten, jeweils aus mindestens zwei Segmenten 12, 13 bestehenden Baueinheiten 11 besteht, daß jeweils ein erstes, inneres Segment 12 jeder Baueinheit 11 an der Wand 2 befestigt ist und daß die jeweils zweiten, äußeren Segmente 13 der beiden Bauteile 11 mit ihren freien Längsrändern 14 abdichtend aneinander anlegbar sind. Wie an sich bekannt, können die freien Längsränder 14 der Segmente 13 zu Abdichtungszwecken mit elastisch-abdichtenden Dichtungsstreifen versehen sein. Im übrigen können an den Längsrändern 14, wie an sich bekannt, Magnetverschlußstreifen oder dergleicnen zur Lagerfixierung in Duschstellung angebracht sein. Erkennbar sind in den Fig. 1 und 2 auch noch übliche Griffelemente 15 auf der Außen- und Innenseite.

Wie Fig. 2 besonders deutlich erkennen läßt, sind im dargestellten Ausführungsbeispiel die inneren Segmente 12 der Baueinheiten 11 der Duschabtrennung 4 als gerade Segmente gestaltet, während die äußeren Segmente 13 als bogenförmige Segmente gestaltet sind, hier nämlich über einen Bogen von etwa π /2 überlaufen. Da, wie dargestellt, die inneren Segmente 12 im übrigen auch noch kürzer sind als die äußeren Segmente 13 ergibt sich eine elegante Möglichkeit des Heranklappens an die Wand 2, wie für die Ruhestellung in Fig. 2 strichpunktiert dargestellt.

Um ein ungewolltes Hereinklappen der inneren Segmente 12 zu verhindern, empfiehlt es sich, daß die Lage der inneren Segmente 12 in der Duschstellung durch einen Anschlag oder dergleichen definiert ist, die beiden inneren Segmente 12 also aus der Duschstellung nur in Richtung der Ruhestellung, nicht aber in Gegenrichtung klappbar sind.

Wesentlich für das Ausführungsbeispiel nach den Figuren 1 und 2 ist zunächst, daß die beiden inneren Segmente 12 aus der Duschstellung in die Ruhestellung nach außen und die beiden äußeren Segmente 13 aus der Duschstellung in die Ruhestellung nach innen klappen und daß, vorzugsweise, die äußeren Segmente 13 in Duschstellung gegenüber einer weiteren Klappbewegung nach außen hin blockiert sind. Diese Klapprichtung der äußeren Segmente 13 hat den Vorteil, daß grundsätzlich die äußeren Segmente 13 für sich keinen Zutritt in die so gebildete Duschkabine gewähren, so daß ein Benutzer, der im Inneren der Duschkabine taumelt, an den insoweit nach außen nicht ausweichenden äußeren Segmenten 13 Halt finden kann. Das Verhindern einer Klappbewegung nach außen in Duschstellung läßt sich durch bestimmte Rasten, Fixierungen od. dgl. realisieren.

Ganz generell gilt, daß eine zumindest geringfügige Fixierung der Segmente 7, 12, 13 der Duschabtrennung 4 in bestimmten gewünschten Positionen empfehlenswert ist. Dazu können an den Verbindungsstellen Fixierungselemente, die aber hier nicht dargestellt sind, vorgesehen sein. Dabei kann es sich um Rastelemente, federbelastete Hebel oder dergleichen handeln. Diese Techniken sind aber aus dem Stand der Technik bekannt.

Ganz generell ist es, wie an sich bekannt, zweckmäßig, zwischen der Duschabtrennung 4 und dem Rand der Badewanne 1 Dichtelemente aus Gummi oder Kunststoff anzuordnen, die dann an den Segmenten 7, 12, 13 gehalten sein können. Entsprechende Dichtelemente empfehlen sich auch für die übergangsbereiche von Segment zu Segment. Solche Dichtelemente können schürzenförmig gestaltet sein und beispielsweise nach innen vorstehen und dort Abtropfkanten bilden, so daß abtropfendes Wasser mit Sicherheit jeweils in die Badewanne 1 fließt.

## Patentansprüche

1. Duschabtrennung, mit zwei Baueinheiten (11) aus je zwei über senkrechte Achsen gelenkig miteinander verbundenen ersten und zweiten festen Segmenten (12, 13), von denen die ersten Segmente (12) mittels je einer schwenkbaren Wandaufhängung wandseits befestigbar sind, während die zweiten Segmente (13) im geschlossenen Zustand der Duschabtrennung (4) aneinanderstoßen und somit eine geschlossene Duschkabine oberhalb einer Badewanne (1) bilden,
dadurch gekennzeichnet, daß die ersten Segmente (12) der Baueinheiten (11) gerade ausgebildet, mit ihren Wandaufhängungen im Abstand voneinander an ein und derselben, der Badewanne (1) benachbarten Wand (2) befestigbar sind, im geschlossenen Zustand der Duschabtrennung gegenüber der Wand (2) einen Winkel von etwa 90° bilden und etwa parallel zueinander verlaufen,
daß die mit ihren Seitenkanten (14) aneinanderstoßenden zweiten Segmente (13) gekrümmt sind und im geschlossenen Zustand der Duschabtrennung zusammen mit der Wand (2) und den beiden ersten Segmenten (12) die geschlossene Duschkabine (4) bilden, und
daß im geöffneten Zustand der Duschabtrennung die ersten und zweiten Segmente (12, 13) die senkrechten Achsen zusammengefaltet vor die Wand (2) klappbar sind.

2. Duschabtrennung nach Anspruch 1,
dadurch gekennzeichnet, daß die Lage der ersten, inneren Segmente (12) in der Duschstellung durch einen Anschlag oder dergleichen definiert ist, die beiden ersten Segmente (12) also aus der Duschstellung nur in Richtung der Ruhestellung, nicht aber in Gegenrichtung klappbar sind.

3. Duschabtrennung nach Anspruch 1 oder 2,
dadurch gekennzeichnet, daß die beiden ersten Segmente (12) aus der Duschstellung in die Ruhestellung nach außen und die beiden zweiten, äußeren Segmente (13) aus der Duschstellung in die Ruhestellung nach innen klappen und daß, vorzugsweise, die zweiten Segmente (13) in Duschstellung gegenüber einer weiteren Klappbewegung nach außen hin blockiert sind.

4. Duschabtrennung nach einem der Ansprüche 1-3,
dadurch gekennzeichnet, daß die Segmente (7, 12, 13) an den Verbindungsstellen mit der Wand (2) bzw. miteinander mit Fixierungselementen zur Fixierung in bestimmten, vorgegebenen Relativlagen zueinander versehen sind.

5. Duschabtrennung nach einem der Ansprüche 1-4,
gekennzeichnet durch Rastelemente in den Wandaufhängungen, die die ersten Segmente (12) in einem Winkel von etwa 90° zur Wand (2) verrasten, während die Gelenke zu den zweiten Segmente (13) frei beweglich bleiben.

6. Duschabtrennung nach einem der Ansprüche 1-5,
dadurch gekennzeichnet, daß jedes der zweiten Segmente (13) etwa einen Viertelkreis bildet.

7. Duschabtrennung nach einem der Ansprüche 1 bis 6,
dadurch gekennzeichnet, daß die freien Seitenkanten (14) der zweiten Segmente (13) mit je einer Magnetleiste zum Verschließen und Abdichten ausgestattet sind.

## Claims

1. Shower screen, having two constructional units (11), each composed of two first and second solid segments (12, 13) connected to one another in an articulated manner by way of vertical axes, of which the first segments (12) can be fastened to the wall each by means of a pivotable wall hanging fixture, while the second segments (13), in the closed state of the shower screen (4), butt against one another and thus form a closed shower cubicle above a bath tub (1),
characterized in that the first segments (12) of the constructional units (11), which are of straight design, can be fastened by their wall hanging fixtures at a distance from one another to one and the same wall (2) adjacent to the bath tub (1), and in the closed state of the shower screen form an angle of approximately 90° with respect to the wall (2) and run approximately parallel to one another,
in that the second segments (13), which butt against one another with their lateral edges (14), are curved and, in the closed state of the shower screen, together with the wall (2) and the two first segments (12) form the closed shower cubicle (4), and
in that, in the open state of the shower screen, the first and second segments (12, 13) can be swung in front of the wall (2), folded up [lacuna] the vertical axes.

2. Shower screen according to Claim 1,
characterized in that the position of the first, inner segments (12), in the showering position, is defined by a stop or the like, that is to say the two first segments (12) can be swung from the showering position only in the direction of the rest position, but not in the opposite direction.

3. Shower screen according to Claim 1 or 2,
characterized in that the two first segments (12) swing outwards from the showering position into the rest position and the two second, outer segments (13) swing inwards from the showering position into the rest position and in that, preferably, the second segments (13), in the showering position, are blocked from a further outward swinging movement.

4. Shower screen according to one of Claims 1-3,
characterized in that the segments (7, 12, 13) are provided, at the points of connection to the wall (2) and to one another respectively, with fixing elements for fixing in certain, preset relative positions with respect to one another.

5. Shower screen according to one of Claims 1-4,
characterized by locking elements in the wall hanging fixtures, which lock the first segments (12) at an angle of approximately 90° to the wall (2), while the joints to the second segments (13) remain freely movable.

6. Shower screen according to one of Claims 1-5,
characterized in that each of the second segments (13) forms approximately a quarter circle.

7. Shower screen according to one of Claims 1 to 6,
characterized in that the free lateral edges (14) of the second segments (13) are each fitted with a magnetic strip for closure and sealing.

## Revendications

1. Cloison de douche comprenant deux unités modulaires (11) formées chacune par un premier et un deuxième segment rigide (12, 13), assemblés de manière articulée l'un à l'autre par des axes verticaux, parmi lesquels les premiers segments (12) peuvent être fixés chacun du côté du mur au moyen d'une suspension murale pivotante, alors que les deuxièmes segments (13) viennent en butée l'un contre l'autre lorsque la cloison de douche (4) est en position fermée et forment ainsi une cabine de douche fermée au-dessus de la baignoire (1), caractérisée
en ce que les premiers segments (12) des unités modulaires (11) sont des segments rectilignes, peuvent être fixés par leurs suspensions murales, à une distance donnée l'un de l'autre, contre un seul et même mur (2) contigu à la baignoire (1), et, lorsque la cloison de douche est en position fermée, forment avec le mur (2) un angle de 90° environ et sont pratiquement parallèles l'un à l'autre,
en ce que les deuxièmes segments (13), dont les bords latéraux (14) viennent en butée l'un contre l'autre, sont des segments courbes et forment avec le mur (2) et les deux premiers segments (12), lorsque la cloison de douche est en position fermée, la cabine de douche (4) fermée, et
en ce que, lorsque la cloison de douche est en position ouverte, les premiers et les deuxièmes segments (12, 13) peuvent être rabattus contre le mur avec leurs axes verticaux en position repliée.

2. Cloison de douche selon la revendication 1, caractérisée en ce que la position des premiers segments (12) intérieurs, dans la position de douche, est définie par une butée ou élément analogue, les deux premiers segments (12) ne peuvent donc être repliés que dans le sens allant de la position de douche vers la position de repos et non pas dans le sens inverse.

3. Cloison de douche selon la revendication 1 ou 2, caractérisée en ce que les deux premiers segments (12) se rabattent vers l'extérieur pour aller de la position de douche vers la position de repos, et les deux deuxièmes segments (13) extérieurs se rabattent vers l'intérieur pour aller de la position de douche vers la position de repos, et en ce que, de préférence, les deuxièmes segments (13) sont bloqués, dans la position de douche, pour empêcher un mouvement de rabattement vers l'extérieur.

4. Cloison de douche selon l'une quelconque des revendications 1 à 3, caractérisée en ce que les segments (7, 12, 13), dans la zone d'assemblage avec le mur (2) et les uns avec les autres, sont munis d'éléments de blocage destinés à les bloquer les uns par rapport aux autres dans des positions relatives déterminées, prédéfinies.

5. Cloison de douche selon l'une quelconque des revendications 1 à 4, caractérisée par des éléments de blocage dans les suspensions murales, qui bloquent les premiers segments (12) dans un angle de 90° environ par rapport au mur (2), alors que les articulations des deuxièmes segments (13) restent librement mobiles.

6. Cloison de douche selon l'une quelconque des revendications 1 à 5, caractérisée en ce que chaque deuxième segment (13) forme pratiquement un quart de cercle.

7. Cloison de douche selon l'une quelconque des revendications 1 à 6, caractérisée en ce que les bords latéraux (14) libres des deuxièmes segments (13) sont munis chacun d'une baguette magnétique destinée à fermer la douche et à la rendre étanche.
